# EUROPÄISCHE PATENTANMELDUNG

(11) **EP 4 703 234 A1**
(43) Veröffentlichungstag der Anmeldung: **04.03.2026**
(21) Anmeldenummer: 24197672.9
(22) Anmeldetag: 30.08.2024
(51) Int. Cl.: B61L 27/53, B61L 27/60

(54) **VERFAHREN ZUM TRANSFORMIEREN VON GLEISPLÄNEN UND SIMULATIONSPROGRAMM FÜR TRANSFORMIERTE GLEISPLÄNE**

(71) Anmelder: Siemens Mobility GmbH, 80997 München (DE)
(72) Erfinder: Filippidis, Lazos, 14532 Kleinmachnow (DE); Fischer, Anne, 38102 Braunschweig (DE); Huster, Mario, 38173 Evessen (DE); Pipo, Aiko, 12489 Berlin (DE)
(74) Vertreter: Siemens Patent Attorneys

(57) **Zusammenfassung**

Die Erfindung umfasst ein Verfahren zum Transformieren eines als Bildinformation vorliegenden Gleisplans (GPL) einer Bahninfrastruktur (BI), bei dem der Gleisplan (GPL) rechnergestützt erfasst und analysiert wird. Bei der Analyse werden rechnergestützt Symbole (SBL) in dem Gleisplan (GPL) als Infrastrukturelemente (LET, STE) erkannt und in den Kontext der Bahninfrastruktur (BI) gesetzt. Als Ergebnis des Transformierens werden Daten der Infrastrukturelemente (LET, STE), die erkannt wurden, gespeichert, und für diese Infrastrukturelemente (LET, STE) für die in der Bahninfrastruktur (BI) geltende funktionale Zusammenhänge Daten dieser funktionalen Zusammenhänge derart gespeichert, dass die funktionalen Zusammenhänge dem betreffenden Infrastrukturelement (LET, STE) zugeordnet sind. Ferner umfasst die Erfindung ein Computerprogrammprodukt sowie ein computerlesbares Speichermedium.

## Beschreibung

### Technisches Gebiet

Von der Erfindung ist ein Verfahren zum Transformieren umfasst. Ferner ist von der Erfindung ein Computerprogrammprodukt zum Simulieren umfasst. Ferner ist von der Erfindung ein Computerprogrammprodukt, enthaltend Programmbefehle, umfasst. Ferner ist von der Erfindung ein Computerlesbares Speichermedium, enthaltend Daten, umfasst.

### Technischer Hintergrund

Gemäß dem Stand der Technik ist es bekannt, dass in der Eisenbahnsignaltechnik sogenannte PT2-Dokumente (PT steht für Planteil; PT2 für detailed design) mit Hilfe von Engineering-Tools manuell auf Basis der Erfahrung der Software- und Hardware-Projektierern erstellt werden. Dies ist mit einem großen Anteil an manueller Übertragungsarbeit verbunden. Das ist ressourcenintensiv und fehleranfällig. Dazu kommt, dass die Eingangsdaten der sogenannten PT1-Dokumente (aus PT1 für basic design) oftmals nur in gedruckter Form zur Verfügung stehen. Die Erschließung dieser Informationen wird dadurch zusätzlich erschwert.

In dem Dokument US 2017/286572 A1 ist ein digitaler Zwilling (auch als Digital Twin bezeichnet) und dessen Zustandekommen und dessen Anwendung beschrieben. Anhand des digitalen Zwillings könnte ein Simulationsprogramm beispielsweise den Bahnverkehr in einer simulierten Bahnanlage nachstellen. Allerdings setzt dies digital aufbereitete Daten voraus, sodass der oben erläuterte Arbeitsaufwand nicht eingespart werden kann, sondern vielmehr Voraussetzung für die Erstellung eines digitalen Zwillings ist.

Aus dem erläuterten Stand der Technik ergibt sich das Problem, dass Modernisierungsprojekte von Bahninfrastrukturen nur mit einem außerordentlich hohen Aufwand für die Datenerstellung durchgeführt werden können, wobei eine gewisse Fehlerwahrscheinlichkeit bei der Datenerstellung hinzunehmen ist. Der hohe personelle Aufwand verteuert außerdem die Projektdurchführung.

### Zusammenfassung der Erfindung

Die Aufgabe der Erfindung besteht darin, die beschriebenen Probleme im Stand der Technik zu beheben. Insbesondere ist es Aufgabe, dass ein Verfahren zum Transformieren von Plandokumenten für Bahninfrastrukturen anzugeben, welches eine verbesserte Sicherheit gegenüber Auftreten von Fehlern aufweist sowie eine Verminderung des personellen Aufwands für das Transformieren bewirkt. Weiterhin ist es Aufgabe der Erfindung, ein Computerprogrammprodukt und ein computerlesbares Speichermedium anzugeben, mit dem das verbesserte Verfahren durchführbar ist.

Beschrieben wird gemäß einem ersten Aspekt der Erfindung ein Verfahren zum Transformieren eines als Bildinformation vorliegenden Gleisplans einer Bahninfrastruktur, bei dem der Gleisplan rechnergestützt erfasst und analysiert wird.

Wenn im Rahmen der Erfindungsbeschreibung davon die Rede ist, dass ein Gleisplan rechnergestützt erfasst wird, ist damit gemeint, dass durch die Erfassung die Bildinformationen derart verfügbar werden, dass diese einer rechnergestützten Analyse zugänglich sind. Ist der Gleisplan beispielsweise als Darstellung auf Papier verfügbar, so ist eine optische Erfassung mithilfe eines Bildsensors erforderlich, wobei die Bildinformation damit als Bilddaten digitalisiert werden. Liegen die Bildinformationen bereits digital vor, dann umfasst das Erfassen des Gleisplans lediglich das zur Verfügung stellen der Bilddaten für einen Prozessor. Der letztgenannte Schritt muss selbstverständlich auch erfolgen, wenn der Gleisplan ursprünglich nur als Papierversion verfügbar war. Der betreffende Prozessor ist auf Grundlage der ihm zur Verfügung stehenden Bilddaten dann in der Lage, diese zu analysieren. Hierzu wird ein geeignetes Analyseprogramm auf dem Prozessor ausgeführt.

Eine Bahninfrastruktur stellt eine Anlage zur Verfügung, die durch Schienenfahrzeuge zur Fortbewegung genutzt werden kann. Im Rahmen dieser Erfindungsbeschreibung besteht diese aus Infrastrukturelementen. Diese werden unterteilt in Leitelemente und Steuerelemente. Leitelemente dienen zur mechanischen Spurführung der Schienenfahrzeuge. Dazu gehören beispielsweise die Schienen und Weichen. Diese sind in einem Gleisplan typischerweise symbolhaft dargestellt und können durch die Analyse daher erkannt werden. Steuerelemente dienen jeglicher Beeinflussung der Bahninfrastruktur sowie der auf dieser sich befindenden Schienenfahrzeuge. Diese können sowohl mechanisch ausgebildet sein, beispielsweise als Weichenantrieb, oder signaltechnische Aufgaben übernehmen, beispielsweise als Balise oder ein Stellwerk. Auch Steuerelemente werden in Gleisplänen dargestellt, wobei es sich hierbei vorzugsweise um Symbole handelt, die im Gleisplan durch die Analyse erkannt werden können. Es wird somit deutlich, dass eine Bahninfrastruktur von den funktionalen Zusammenhängen der beteiligten Infrastrukturelemente abhängig ist, wobei es genaue Regeln gibt, wie diese interagieren. Diese Regeln können, wie bereits erwähnt, bei der Analyse berücksichtigt werden, wodurch der Kontext der Bahninfrastruktur definiert ist.

Rechnergestützt oder computerimplementiert ist eine Vorrichtung, wenn diese eine Rechenumgebung aufweist, oder ein Verfahren, wenn eine Rechenumgebung mindestens einen Verfahrensschritt des Verfahrens ausführt.

Eine Rechenumgebung ist eine IT-Infrastruktur, bestehend aus Funktionskomponenten wie Prozessoren, Speichereinheiten, Programmen und aus mit den Programmen zu verarbeitenden Daten, die zur Ausführung mindestens einer Applikation, die eine Aufgabe zu erfüllen hat, verwendet werden. Weitere Funktionskomponenten können aus Sensoren und Aktuatoren bestehen, welche eine Interaktion der Rechenumgebung mit der Außenwelt ermöglichen. Die IT-Infrastruktur kann auch als Netzwerk der genannten Funktionskomponenten organisiert sein.

Recheninstanzen bilden innerhalb einer Rechenumgebung funktionale Einheiten aus, die Applikationen (gegeben beispielsweise durch eine Anzahl von Programmmodulen) zugeordnet werden können und diese ausführen können. Diese funktionalen Einheiten bilden bei der Ausführung der Applikation physikalisch (beispielsweise Computer, Prozessor) und/oder virtuell (beispielsweise Programmmodul) in sich geschlossene Systeme.

Computer sind aus mehreren Funktionskomponenten bestehende elektronische Geräte mit Datenverarbeitungseigenschaften. Computer können beispielsweise Clients, Server, Handheld-Computer, Kommunikationsgeräte und andere elektronische Geräte zur Datenverarbeitung sein, die Prozessoren und Speichereinheiten aufweisen können und über Schnittstellen auch zu einem Netzwerk zusammengeschlossen sein können.

Prozessoren können beispielsweise Wandler, Sensoren zur Erzeugung von Messsignalen oder elektronische Schaltungen sein. Bei einem Prozessor kann es sich um einen Hauptprozessor (engl. Central Processing Unit, CPU), einen Mikroprozessor, einen Mikrocontroller, oder einen digitalen Signalprozessor, möglicherweise in Kombination mit einer Speichereinheit zum Speichern von Programmbefehlen und Daten handeln. Auch kann unter einem Prozessor ein virtualisierter Prozessor oder eine Soft-CPU verstanden werden.

Speichereinheiten können auf computerlesbaren Speichern in Form von Arbeitsspeichern (engl. Random-Access Memory, RAM) oder Datenspeichern (Festplatte oder Datenträger) ausgeführt sein.

Programmmodule sind einzelne Software-Funktionseinheiten, die einen erfindungsgemäßen Programmablauf von Verfahrensschritten ermöglichen. Diese Software-Funktionseinheiten können in einem einzigen Computerprogramm oder in mehreren miteinander kommunizierenden Computerprogrammen verwirklicht sein. Die hierbei realisierten Schnittstellen können softwaretechnisch innerhalb eines einzigen Prozessors umgesetzt sein oder hardwaretechnisch, wenn mehrere Prozessoren zum Einsatz kommen.

Schnittstellen können hardwaretechnisch, beispielsweise kabelgebunden oder als Funkverbindung, oder softwaretechnisch, beispielsweise als Interaktion zwischen einzelnen Programmmodulen eines oder mehrerer Computerprogramme, realisiert sein und dienen einem Austausch von Daten vorzugsweise in Form von digitalen Datensätzen oder analogen Signalen.

Zur Vermeidung von Missverständnissen sei an dieser Stelle angemerkt, dass einzelne Anspruchsmerkmale mit kleinen lateinischen Buchstaben durchnummeriert werden, ohne dass dabei Rücksicht auf die Anspruchsnummerierung genommen wird. Dies bedeutet, dass jeder Buchstabe im gesamten Anspruchssatz nur einmal vorkommt, was eine eindeutige Adressierung der betreffenden Anspruchsmerkmale ohne Nennung der Anspruchsnummer ermöglicht. Deswegen kommt der Reihenfolge der Buchstaben jedoch keine Bedeutung zu.

Erfindungsgemäß ist vorgesehen, dass
a) bei der Analyse rechnergestützt Symbole in dem Gleisplan als Infrastrukturelemente erkannt werden,
b) bei der Analyse erkannte Symbole rechnergestützt in den Kontext der Bahninfrastruktur gesetzt werden,
c) als Ergebnis des Transformierens Daten der Infrastrukturelemente, die erkannt wurden, gespeichert werden und für diese Infrastrukturelemente für die in der Bahninfrastruktur geltende funktionale Zusammenhänge Daten dieser funktionalen Zusammenhänge derart gespeichert werden, dass die funktionalen Zusammenhänge dem betreffenden Infrastrukturelement zugeordnet sind.

Die erfindungsgemäße Lehre besteht mit anderen Worten darin, dass die Analyse über eine an sich bekannte Erkennung von Symbolen in Bilddaten hinausgeht, indem diese Symbole wissensbasiert in einen technisch funktionellen Zusammenhang gestellt werden. Diese technisch funktionalen Zusammenhänge der Infrastrukturelemente sind an sich nicht (oder zumindest nicht allein) durch die Bilddaten vorgegeben, also weder dargestellt noch in irgendeiner Weise definiert. Es handelt sich vorzugsweise um vorgegebene Bedingungen, die in einer Bahninfrastruktur erfüllt sein müssen, beispielsweise, um Sicherheitsvorgaben an die funktionale Sicherheit des Bahnbetriebs zu erfüllen.

Die Anforderungen an die Zertifizierung sicherheitsrelevante Anwendungen wie der Bahntechnik sind sehr hoch. Gemäß der internationalen Norm IEC 61508 beziehungsweise spezifisch für den Bahnbereich gemäß der europäischen Norm EN 50129 werden für Sicherheitsfunktionen vier Sicherheits-Integritätslevel oder Englisch Safety Integrity Level (SIL) beziehungsweise Sicherheits-Anforderungsstufen für die geforderte funktionale Sicherheit (Safety) unterschieden. Hierbei stellt der Sicherheits-Integritätslevel 4 die höchste und der Sicherheits-Integritätslevel 1 die niedrigste Stufe der Sicherheits-Integrität dar. Der jeweilige Sicherheits-Integritätslevel beeinflusst das Vertrauensintervall eines Messwertes dahingehend, dass das Vertrauensintervall umso kleiner ist, je höher der Sicherheits-Integritätslevel ist, der seitens der jeweiligen Vorrichtung zu erfüllen ist. Die Dimension der funktionalen Sicherheit der verschiedenen Sicherheits-Integritätslevel lässt sich anschaulich mit der zu erwartenden Häufigkeit eines Ausfalls des sicherheitsrelevanten Systems MTBF (Mean Time Between Failures) beschreiben, wobei dies in Jahren (a) angegeben wird. Diese liegt bei SIL-1 im Bereich von 10 ... 100 a, bei SIL-2 im Bereich von 100 ... 1000 a, bei SIL-3 im Bereich von 1000 ... 10000 a, und bei SIL-4 im Bereich von 10000 ... 100000 a.

Um Vorgaben an die funktionale Sicherheit bereits bei der Analyse zu gewährleisten, ist es daher von großem Vorteil, wenn die Bildinformation bereits unter Berücksichtigung des Kontextes der Bahninfrastruktur transformiert werden. Hierbei kann ausgeschlossen werden, dass das Ergebnis des Transformierens Verletzungen dieser Sicherheitsvorgaben enthält, welche voraussichtlich aufgrund einer falschen Analyse der durch den Gleisplan vorgegebenen Information oder tatsächlich durch eine nicht konforme Umsetzung der als Vorlage für den Gleisplan dienenden realen Bahninfrastruktur entstanden sind. Somit kann sowohl auf den laufenden Betrieb der bestehenden Bahninfrastruktur als auch auf einen Planungsprozess beispielsweise für eine Modernisierung der betreffenden Bahninfrastruktur Einfluss genommen werden. In diesem Zusammenhang ist es auch von Vorteil, wenn die Analyse ein Erzeugen eines Fehlersignals beinhaltet, welches auf nicht durch die Analyse auflösbare Widersprüche in Bezug auf den Kontext der Bahninfrastruktur hinweist und gegebenenfalls über eine Ausgabeeinrichtung ausgegeben werden kann.

Die in dieser Erfindungsbeschreibung verwendete Begriffe haben die folgende Bedeutung. Wenn von Daten die Rede ist, so besteht deren Verkörperung insbesondere aus einem oder mehreren Datensätzen, die in maschinenlesbarer Form ausgebildet sind, sodass diese Daten in einer Rechenumgebung, in der das erfindungsgemäße Verfahren durchgeführt wird, verarbeitet werden können. Daten der Infrastrukturelemente beinhalten Daten, die im Rahmen der Analyse erkannte Infrastrukturelemente der realen Bahninfrastruktur beschreiben, wobei diese Infrastrukturelemente in dem die Bahninfrastruktur beschreibenden Gleisplan erkannt wurden. Daten der funktionalen Zusammenhänge beschreiben das Interagieren der einzelnen Infrastrukturelemente. Dabei dienen diese Daten der funktionalen Zusammenhänge dazu, einen funktionalen Kontext für die Funktion der Bahninfrastruktur als Ganzem zu definieren. Damit werden Aktionen, die in der Bahninfrastruktur möglich sind, auf Aktionen beschränkt, die im realen Betrieb der Bahninfrastruktur auch sinnvoll sind und insbesondere vorgegebene Anforderungen an die funktionale Sicherheit erfüllen. Um Daten der funktionalen Zusammenhänge erstellen zu können, können insbesondere Daten von Regeln für die Funktion und oder Interaktion der Infrastrukturelemente sowie Daten der Position von Infrastrukturelementen im Gleisplan ausgewertet werden (hierzu im Folgenden noch mehr).

Als Verfahrensergebnis wird ein digitaler Zwilling der Bahninfrastruktur erzeugt. Hierbei werden in erfindungsgemäßer Weise die Daten, die durch Analyse des Gleisplans ermittelt werden können, mit wissensbasierten Daten über die funktionalen Zusammenhänge in der Bahninfrastruktur kombiniert. Hierdurch entsteht vorteilhafterweise ein verbesserter digitaler Zwilling, weil die durch diesen definierten Infrastrukturelemente stärker in Beziehung zueinander gesetzt werden können. Diese Beziehungen zueinander ermöglichen es, die Bahninfrastruktur besonders realitätsnah zu definieren, weswegen sowohl Steuerungsaufgaben mit dem digitalen Zwilling mit gesteigerter Performance bewältigt werden können als auch Planungsaufgaben unter Berücksichtigung des digitalen Zwillings mit gesteigerter Performance durchgeführt werden können. Die Steigerung der Performance drückt sich in verringerten Rechenzeiten für die Simulation sowie einer Verringerung von erforderlichen Iterationen zur Annäherung an ein akzeptables Planungs- oder Steuerungsergebnis aus.

Beschrieben wird gemäß einem weiteren Aspekt der Erfindung ein Computerprogrammprodukt zum Simulieren, das zum Simulieren eines Betriebsverhaltens von Infrastrukturelementen einer Bahninfrastruktur eingerichtet ist.

Gemäß diesem Aspekt ist erfindungsgemäß vorgesehen, dass das Computerprogrammprodukt eine Datenschnittstelle zum Einlesen wie vorstehend erläutert erzeugten Ergebnisses des Transformierens eines als Bildinformation vorliegenden Gleisplans der Bahninfrastruktur aufweist.

Mit anderen Worten ist erfindungsgemäß vorgesehen, ein Betriebsverhalten einer Bahninfrastruktur, die aus Infrastrukturelementen besteht, zu simulieren. Das Betriebsverhalten kann durch zumindest einen funktionalen Zusammenhang (vorgegeben insbesondere durch die bereits erwähnten Regeln) bzw. ihrer virtuellen Repräsentanz beschrieben werden. Erfindungsgemäß ist das Simulationsprogrammprodukt dazu ausgebildet, ein Simulationsverfahren gemäß einer der oben skizzierten Aspekte der Erfindung und ihrer Varianten durchzuführen.

Das Programmprodukt zum Simulieren (im folgenden auch Simulationsprogrammprodukt genannt) kann ein Logik-Modul umfassen, das dazu ausgebildet ist, basierend auf den Daten der Infrastrukturelemente, in denen die Topologie der Bahninfrastruktur zumindest teilweise nachstellbar ist, und den funktionalen Zusammenhängen (definiert durch die Daten der funktionalen Zusammenhänge) bzw. ihrer virtuellen Repräsentanz zu ermitteln. Die virtuelle Repräsentanz der Bahninfrastruktur entspricht hierbei den genannten Daten, in denen deren Funktionswiese zumindest teilweise nachstellbar ist. Das Simulationsprogrammprodukt kann als digitaler Zwilling der zugrundeliegenden Bahninfrastruktur ausgebildet sein. Insbesondere kann das Simulationsprogrammprodukt als digitaler Zwilling gemäß der Druckschrift US 2017/286572 A1 ausgebildet sein. Der Offenbarungsgehalt von US 2017/286572 A1 wird durch Verweisung in die vorliegende Anmeldung miteinbezogen.

Der Erfindung liegt unter anderem die Erkenntnis zugrunde, dass eine Bahninfrastruktur, die mittels eines digitalisierten Gleisplans beschrieben ist, besonders simulationsfreundlich ist und durch das Simulationsprogrammprodukt mit gesteigerter Realitätstreue nachstellbar ist. Das Simulationsprogrammprodukt kann dazu ausgebildet sein, einen Betrieb der Bahninfrastruktur zu überwachen, die durch dem digitalisierten Gleisplan definiert ist. Die mit diesem Aspekt der Erfindung verbundenen Vorteile sind vorstehend bereits erläutert worden, wobei auf diese Vorteile verwiesen wird.

Beschrieben wird gemäß einem weiteren Aspekt der Erfindung ein Computerprogrammprodukt, enthaltend Programmbefehle, die durch eine Rechenumgebung ausführbar sind. Gemäß diesem Aspekt ist erfindungsgemäß vorgesehen, dass zumindest die o. g. Schritte a), b) und c) ausgeführt werden.

Gemäß der Erfindung werden somit ein Programmmodule enthaltendes Computerprogrammprodukt bzw. Simulationsprogrammprodukt mit Programmbefehlen beschrieben, wobei die Programmmodule in derselben Recheninstanz oder mehreren Recheninstanzen der Rechenumgebung laufen können. Mittels des Computerprogrammproduktes, das ein Computerprogramm oder mehrere Computerprogramme umfassen kann, sind jeweils das erfindungsgemäße Verfahren und/oder dessen Ausführungsbeispiele ausführbar und mit der Ausführung werden die vorstehend beschriebenen Vorteile erreicht.

Beschrieben wird gemäß einem weiteren Aspekt der Erfindung ein computerlesbares Speichermedium, enthaltend Daten, welche als Datensätze vom Speichermedium gespeichert werden. Gemäß diesem Aspekt ist erfindungsgemäß vorgesehen, dass die Datensätze der vorstehend beschriebenen Computerprogrammprodukte ausführbar machen.

Darüber hinaus wird somit eine Bereitstellungsvorrichtung zum Speichern und/oder Bereitstellen des betreffenden Computerprogramms in Form eines computerlesbaren Speichermediums beschrieben. Die Bereitstellungsvorrichtung ist beispielsweise eine Speichereinheit, die das Computerprogramm speichert und zum Abruf bereitstellt. Alternativ oder zusätzlich ist die Bereitstellungsvorrichtung ein Netzwerkdienst, ein Computersystem, ein Serversystem, insbesondere ein verteiltes, beispielsweise cloudbasiertes Computersystem oder virtuelles Rechnersystem, welches das Computerprogramm auf einem computerlesbaren Speichermedium speichert und vorzugsweise in Form eines Datenstroms bereitstellt.

Die Bereitstellung erfolgt in Form von Programmmodule beschreibenden Programmdatensätzen als Datei, insbesondere als Downloaddatei, oder als Datenstrom, insbesondere als Downloaddatenstrom, des Computerprogrammproduktes. Das Computerprogrammprodukt wird beispielsweise unter Verwendung der Bereitstellungsvorrichtung in eine Rechenumgebung übertragen, sodass das erfindungsgemäße Verfahren in einer Recheninstanz oder mehreren Recheninstanzen dieser Rechenumgebung zur Ausführung gebracht werden kann.

### Ausgestaltungen der Erfindung

Weiterbildungen der Erfindung beschreibende Varianten werden nachfolgend ohne Beschränkung des grundlegenden Gedankens der Erfindung erläutert.

Gemäß einer Variante sind die oben erklärten Aspekte der Erfindung dadurch bestimmt, dass
d) bei der Analyse auf gespeicherte Daten von Regeln für die Funktion und/oder Interaktion der Infrastrukturelemente zurückgegriffen wird,
e) bei der Erstellung der Daten der funktionalen Zusammenhänge diese Regeln berücksichtigt werden.

Bei den gespeicherten Daten handelt es sich, wie bereits erwähnt, um Datensätze, die in dem Verfahren eingelesen werden können, um die zu berücksichtigenden Regeln für die Funktion und/oder Interaktion der Infrastrukturelemente auszuwerten. Wie bereits beschrieben, stehen diese Regeln als Auswertungsergebnis dann zur Durchführung des Verfahrens zur Verfügung, dahingehend, dass die Regeln als Daten der funktionalen Zusammenhänge zur Berücksichtigung zur Verfügung gestellt werden können. Auch hierbei handelt es sich um Datensätze, die bei dem Verfahren ausgewertet werden. Wann die Daten der funktionalen Zusammenhänge im Verfahrensablauf berücksichtigt werden müssen, wird dadurch festgelegt, dass die Daten der funktionalen Zusammenhänge mit den Daten der Infrastrukturelemente verknüpft sind.

Ein Vorteil dieser Variante besteht darin, dass die genannten Daten von Regeln übergreifend für den Betrieb von Bahninfrastrukturen gelten und vorzugsweise in Betriebsgenehmigungen, Standards und dergleichen festgelegt sind. Hierbei handelt es sich somit um eine leicht verfügbare Quelle, mit deren Hilfe Daten der funktionalen Zusammenhänge leicht erstellt werden können, auch wenn diese sich dem Gleisplan als solche nicht entnehmen lassen. Insbesondere kann eine Datenbank aufgebaut werden, welche übergreifend für die Erstellung von digitalen Zwillingen auf Grundlage von Gleisplänen Verwendung finden kann und durch mehrfache Nutzung den Aufwand bei der Durchführung des erfindungsgemäßen Verfahrens vorteilhaft vermindert.

Gemäß einer Variante sind die oben erklärten Aspekte der Erfindung dadurch bestimmt, dass
f) von erkannten Infrastrukturelementen deren Position im Gleisplan bestimmt wird,
g) Daten der Position derart gespeichert werden, dass die Position dem betreffenden Infrastrukturelement zugeordnet ist.

Daten der Position von Infrastrukturelementen betreffen somit die Positionierung im Gleisplan. Ist der Gleisplan eine maßstabsgerechte Darstellung der Bahninfrastruktur, so kann vorausgesetzt werden, dass diese sich in der realen Bahninfrastruktur an derselben Stelle (geographische Position) befinden (zumindest, wenn der Gleisplan keine Fehler enthält). Allerdings ist es auch möglich, dass der Gleisplan lediglich die Topologie der Bahninfrastruktur wiedergibt, d. h. keine maßstabgerechte Darstellung der realen Bahninfrastruktur enthält. Dies ist von Vorteil, um beispielsweise Bereiche mit einer hohen Dichte von Infrastrukturelementen vergrößert und damit übersichtlich darstellen zu können und Bereiche mit einer geringen Dichte von Infrastrukturelementen komprimiert und damit platzsparend darstellen zu können. Jedoch können auch nicht maßstabsgerechten Gleisplänen abhängig von der Positionierung bestimmte Relationen zwischen den Infrastrukturelementen, zum Beispiel deren Reihenfolge der Anordnung, entnommen werden (nur eben nicht maßstabgerecht).

Ein Vorteil dieser Variante besteht darin, dass (maßstabgerechte oder nicht maßstabgerechte) Relationen zwischen den Infrastrukturelementen allein aus der Darstellungsweise im Gleisplan abgeleitet werden können. Für die Ableitung dieser Relationen ist es nicht notwendig, die vorstehend bereits erwähnten Daten von Regeln auszuwerten. Hierbei handelt es sich um zusätzliche Informationen, die dem Gleisplan entnommen werden können. Diese Information sind vorzugsweise für die betreffende Bahninfrastruktur individuell und daher auch nicht in allgemein gültigen Regeln für die Infrastrukturelemente enthalten.

Die Berücksichtigung der Daten der Position machen den erstellten digitalen Zwilling daher realitätsnäher und ermöglichen infolgedessen eine bessere Simulation der in der Bahninfrastruktur durchführbaren Vorgänge. Auch hierdurch wird das Betreiben des digitalen Zwillings mit einer höheren Performance möglich, was zu den bereits oben erläuterten Vorteilen zusätzlich beiträgt.

Gemäß einer Variante sind die oben erklärten Aspekte der Erfindung dadurch bestimmt, dass das Erkennen von Symbolen in einer Vielzahl von Gleisplänen unter Anwendung eines maschinellen Lernens trainiert wird.

Ein Vorteil dieser Variante besteht darin, dass eine verwendete künstliche Intelligenz angelernt werden kann, um bei neuen Projekten das erlernte Verfahren mit höherer Effizienz und größerer Sicherheit des Erkennens der Gleispläne angewendet werden zu können. Dabei können vorzugsweise auch Gleispläne verwendet werden, die bereits digitalisiert vorliegen und deren Inhalte daher bekannt sind und mit den durch die künstliche Intelligenz erzielten Ergebnissen direkt verglichen werden können. Auf diese Weise ist ein Feedback beim maschinellen Lernen mit einem geringen Aufwand möglich, um die erzielten Trainingsergebnisse zu bewerten. Außerdem wird hierdurch die Datenbasis hinsichtlich Datensätzen, die für das Training verwendet werden können, vergrößert.

Unter künstlicher Intelligenz (im Folgenden auch mit KI abgekürzt), auch Artificial Intelligence genannt, ist im Rahmen dieser Erfindung im engeren Sinne die Fähigkeit eines rechnergestützten maschinellen Lernens, auch Machine Learning genannt, (im Folgenden auch mit ML abgekürzt) zu verstehen. Es geht dabei um das statistische Lernen der Parametrisierung von Algorithmen, vorzugsweise für sehr komplexe Anwendungsfälle. Mittels ML erkennt und erlernt das System anhand von zuvor eingegebenen Lerndaten Muster und Gesetzmäßigkeiten bei den erfassten Prozessdaten. Mithilfe geeigneter Algorithmen können durch ML eigenständig Lösungen zu aufkommenden Problemstellungen gefunden werden. ML gliedert sich in drei Felder - überwachtes Lernen, unüberwachtes Lernen und bestärkendes Lernen (Reinforcement Learning), mit spezifischeren Anwendungen, zum Beispiel Regression und Klassifikation, Strukturerkennung und - vorhersage, Datengenerierung (Sampling) oder autonomes Handeln.

Beim überwachten Lernen wird das System durch den Zusammenhang von Eingabe und zugehöriger Ausgabe bekannter Daten trainiert und erlernt auf diese Weise approximativ funktionale Zusammenhänge. Dabei kommt es auf die Verfügbarkeit geeigneter und ausreichender Daten an, denn wenn das System mit ungeeigneten (z.B. nichtrepräsentativen) Daten trainiert wird, so lernt es fehlerhafte funktionale Zusammenhänge. Beim unüberwachten Lernen wird das System ebenfalls mit Beispieldaten trainiert, jedoch nur mit Eingabedaten und ohne Zusammenhang zu einer bekannten Ausgabe. Es lernt, wie Datengruppen zu bilden und zu erweitern sind, was typisch für den betreffenden Anwendungsfall ist und wo Abweichungen bzw. Anomalien auftreten. Dadurch lassen sich Anwendungsfälle beschreiben und Fehlerzustände entdecken. Beim bestärkenden Lernen lernt das System durch Versuch und Irrtum, indem es zu gegebenen Problemstellungen Lösungen vorschlägt und über eine Feedbackfunktion eine positive oder negative Bewertung zu diesem Vorschlag erhält. Je nach Belohnungsmechanismus erlernt das KI-System, entsprechende Funktionen auszuführen.

Gemäß einer Variante sind die oben erklärten Aspekte der Erfindung dadurch bestimmt, dass
h) die o. g. Schritte a), b) und c) auf mehrere Gleispläne derselben Bahninfrastruktur angewendet werden,
i) die Ergebnisse des Transformierens derart miteinander verglichen werden, dass in Gleisplänen Infrastrukturelemente identifiziert werden, die in der Bahninfrastruktur ein und dasselbe Infrastrukturelement bezeichnen.

Ein Vorteil dieser Variante besteht darin, dass die Wahrscheinlichkeit einer Erzeugung weitgehend richtiger Ergebnisse des erfindungsgemäßen transformieren vergrößert wird. In der Realität liegen als Dokumentation der Bahninfrastruktur häufig mehrere Dokumentationen vor, was sich mit der langen Betriebszeit (Lebensdauer) von Bahninfrastruktur-Anlagen und deren erforderlicher Reparatur bzw. Anpassung an aktuelle Erfordernisse erklären lässt. Diese Dokumentationen, insbesondere in Form von Gleisplänen, geben die Bahninfrastruktur aber zumindest teilweise übereinstimmend oder zumindest entsprechend wieder. Durch Vergleichen der Ergebnisse des Transformierens können daher potentielle Unstimmigkeiten aufgedeckt und beispielsweise durch eine manuelle Überprüfung seitens des Projektteams bei der Projektierung von Änderungen der Bahninfrastruktur überprüft und gegebenenfalls verifiziert oder korrigiert werden.

Als dieselbe Bahninfrastruktur im Sinne der Erfindung wird somit ein Ausschnitt aus dem gesamten Streckennetz (welches die Bahninfrastruktur bildet) verstanden, welcher zumindest teilweise in mindestens zwei unterschiedlichen Gleisplänen dargestellt ist. Mit anderen Worten muss sich in den Gleisplänen zumindest eine Überlappung ergeben, wobei diese Überlappung die gemeinsame Bahninfrastruktur darstellt, weil diese durch einen Vergleich der Ergebnisse des Transformierens gemäß dieser Variante der Erfindung überprüft werden kann.

Gemäß einer Variante sind die oben erklärten Aspekte der Erfindung dadurch bestimmt, dass
j) eine auf eine Inkonsistenz hinweisende Nachricht erzeugt und ausgegeben wird, wenn ein Infrastrukturelement nicht in allen Gleisplänen identifiziert werden kann,
k) eine das betreffende Infrastrukturelement bezeichnende Nachricht erzeugt wird.

Ein Vorteil dieser Variante besteht darin, dass das Aufdecken von Inkonsistenzen in dieselbe Bahninfrastruktur darstellenden Gleisplänen automatisiert erfolgen kann. Ein Projektteam wird dann durch die Nachrichten davon in Kenntnis gesetzt, welchen Details des Ergebnisses des Transformierens besondere Aufmerksamkeit zukommen muss und in welche Richtung die Prüfung erfolgen sollte.

Die auf die Inkonsistenz hinweisende Nachricht besteht aus Daten, die durch eine eingesetzte Rechenumgebung derart ausgewertet werden kann, dass die Tatsache des Bestehens einer Inkonsistenz eingetreten ist. Die Nachricht kann aus einem oder mehreren Datensätzen bestehen. Die das betreffende Infrastrukturelement bezeichnender Nachricht besteht aus Daten, die sich inhaltlich auf ein im Gleisplan erkanntes Infrastrukturelement beziehen, für das die Inkonsistenz in Bezug auf mehrere Gleispläne ermittelt wurde. Auch diese Nachricht kann aus einem oder mehreren Datensätzen bestehen. Die auf eine Inkonsistenz hinweisen Nachricht und die das Infrastrukturelement bezeichnender Nachricht kann auch ein und dieselbe Nachricht sein. In diesem Falle werden die Daten in einem oder mehreren Datensätzen zusammengefasst übertragen.

Gemäß einer Variante sind die oben erklärten Aspekte der Erfindung dadurch bestimmt, dass Funktionen der Bahninfrastruktur simuliert werden, wobei
l) die Daten der erkannten Infrastrukturelemente bei dem Simulieren verwendet werden,
m) die Daten der funktionalen Zusammenhänge bei dem Simulieren berücksichtigt werden,
n) Daten eines Simulationsergebnisses erzeugt werden.

Ein Vorteil dieser Variante besteht darin, dass die vergleichsweise große Realitätsnähe des digitalen Zwillings, der durch das Ergebnis des Transformierens repräsentiert wird, geeignet ist, um eine Simulation von Vorgängen in der Bahninfrastruktur durchzuführen. Diese Simulation kann vorteilhaft für unterschiedliche Zwecke genutzt werden. Einerseits ermöglicht die Simulation Aussagen über den in der Bahninfrastruktur stattfindenden oder geplanten Bahnbetrieb. Außerdem kann die Simulation verwendet werden, um die Funktionsweise der Bahninfrastruktur zu überprüfen und/oder zu verstehen. Dies soll im Folgenden genauer erläutert werden.

Gemäß einer Variante sind die oben erklärten Aspekte der Erfindung dadurch bestimmt, dass die Daten des Simulationsergebnisses zum Steuern der Bahninfrastruktur verwendet werden.

Ein Vorteil dieser Variante besteht darin, dass der digitale Zwilling eingesetzt werden kann, um den Bahnbetrieb zu optimieren. Insbesondere kann auf diese Weise auf unvorhergesehene Zwischenfälle im Bahnbetrieb reagiert werden, wobei alternative Szenarien, die einen möglichst störungsfreien Bahnbetrieb auf der Grundlage der Berücksichtigung des unvorhergesehenen Zwischenfalls versprechen, durch Berechnen nachgestellt werden. Dadurch, dass der digitale Zwilling, wie bereits erwähnt, eine hohe Performance aufweist, kann in vergleichsweise kurzer Zeit eine große Zahl alternativer Szenarios durchgespielt werden, was eine Optimierung des geplanten alternativen Betriebsregimes der Bahninfrastruktur zulässt.

Gemäß einer Variante sind die oben erklärten Aspekte der Erfindung dadurch bestimmt, dass die Daten des Simulationsergebnisses verwendet werden, um zu überprüfen, ob Regeln für die Funktion und/oder Interaktion der Infrastrukturelemente verletzt werden.

Ein Vorteil dieser Variante besteht darin, dass es möglich ist, auch ohne einen realen Betrieb der Bahninfrastruktur die Funktion der mit dem digitalen Zwilling erfassten Infrastrukturelemente dadurch zu überprüfen, dass deren Funktionsweise unter bestimmten Bedingungen simuliert wird. Hierbei spielt die Erkenntnis eine Rolle, dass es auch ohne einen realen Bahnbetrieb möglich ist, typische Situationen, die durch die Infrastrukturelemente bewältigt werden müssen, nachzustellen. Bei solchen modellhaft angenommenen Funktionszusammenhängen ist es leicht möglich, eine richtige Reaktion der Infrastrukturelemente auf die betreffenden simulierten Vorgaben vorherzusagen. Daher kann mittels der Simulation überprüft werden, ob die Erfassung der Bahninfrastruktur auf Grundlage des Gleisplans erfolgreich war, zumindest im Hinblick darauf, dass die als digitaler Zwilling erfasste Bahninfrastruktur widerspruchsfrei funktioniert.

Gemäß einer Variante sind die oben erklärten Aspekte der Erfindung dadurch bestimmt, dass das Computerprogrammprodukt dazu eingerichtet ist, Funktionen der Bahninfrastruktur wie vorstehend beschrieben zu simulieren.

Ein Vorteil dieser Variante besteht darin, dass ein Computerprogrammprodukt angeboten werden kann, welches zur Durchführung des erfindungsgemäßen Verfahrens geeignet ist. Der Anwender dieses Computerprogrammproduktes kann somit die Vorteile der Erfindung nutzen, ohne die Funktionalitäten im Einzelnen programmieren zu müssen. Allerdings ist eine Anpassung der Parameter des Computerprogrammproduktes dahingehend erforderlich, dass eine durch das Computerprogrammprodukt realisierte Künstliche Intelligenz trainiert wird. Die Einzelheiten hierzu sind vorstehend schon beschrieben worden.

### Exemplarische Ausführungsbeispiele der Zeichnung

Weitere Einzelheiten der Erfindung werden nachfolgend anhand der Zeichnung beschrieben. Gleiche oder sich entsprechende Zeichnungselemente sind in den einzelnen Figuren jeweils mit den gleichen Bezugszeichen versehen und werden nur insoweit mehrfach erläutert, wie sich Unterschiede zwischen den einzelnen Figuren ergeben.

Bei den im Folgenden erläuterten Ausführungsbeispielen handelt es sich um bevorzugte Ausführungsformen der Erfindung. Bei den Ausführungsbeispielen stellen die beschriebenen Komponenten der Ausführungsformen jeweils einzelne, unabhängig voneinander zu betrachtende Varianten der Erfindung dar, welche die Erfindung jeweils auch unabhängig voneinander weiterbilden und damit auch einzeln oder in einer anderen als der gezeigten Kombination als Bestandteil der Erfindung anzusehen sind. Des Weiteren sind die beschriebenen Komponenten auch mit den vorstehend beschriebenen Varianten der Erfindung kombinierbar.
Figur 1 zeigt ein Ausführungsbeispiel einer Bahnumgebung als Teil einer Bahninfrastruktur mit ihren Wirkzusammenhängen zwischen den zum Einsatz kommenden Funktionskomponenten schematisch.
Figur 2 zeigt ein Ausführungsbeispiel einer Rechenumgebung für die Vorrichtung gemäß Figur 1 als Blockschaltbild der einzelnen Funktionskomponenten und weiteren Funktionskomponenten und der zwischen diesen ausgebildeten Schnittstellen, wobei einzelne Recheninstanzen Programmmodule ausführen, die jeweils in einem oder mehreren der beispielhaft dargestellten Prozessoren ablaufen können und wobei die gezeigten Schnittstellen demgemäß softwaretechnisch in einem der Prozessoren oder hardwaretechnisch zwischen verschiedenen Prozessoren ausgeführt sein können.
Figur 3 zeigt ein Ausführungsbeispiel für einen maßstabgerechten Gleisplan und Figur 4 ein Beispiel für einen nicht maßstabsgerechten Gleisplan, wobei die Gleispläne gemäß Figur 3 und Figur 4 als Input für das erfindungsgemäße Verfahren zum Transformieren von Gleisplänen dienen können und wobei die Ausführungsbeispiele der Gleispläne eine Bahnumgebung gemäß Figur 1 darstellen.
Figur 5 zeigt als mögliches Ergebnis des Transformierens eine grafische Darstellung eines beispielhaften Funktionszusammenhangs der Bahnumgebung gemäß Figur 1.
Figur 6 zeigt ein Ausführungsbeispiel des erfindungsgemäßen Verfahrens als Flussdiagramm, wobei die gezeigten Verfahrensschritte einzeln oder in Gruppen durch Programmmodule verwirklicht sein können und wobei die Recheninstanzen und Schnittstellen gemäß Figur 2 beispielhaft angedeutet sind.

### Detaillierte Beschreibung der Ausführungsbeispiele

Unabhängig vom grammatikalischen Geschlecht betreffender Begriffe sind Personen mit männlicher, weiblicher oder anderer Geschlechtsidentität gleichermaßen umfasst.

In Figur 1 ist eine Bahnumgebung BU als Teil einer Bahninfrastruktur zu sehen, in der das erfindungsgemäße Verfahren abläuft. Dabei kommt eine in Figur 2 dargestellte Rechenumgebung RU zum Einsatz. In Figur 1 ist ein spurgeführtes Fahrzeug FZ dargestellt, welches in einer Fahrtrichtung FR auf einem ersten Gleis GL1 unterwegs ist. Außerdem gibt es ein zweites Gleis GL2 und ein diese beiden Gleise verbindendes Verbindungsgleis VGL als sog. Leitelemente LET der Bahnumgebung. An der durch das Gleis gebildeten Strecke sind als Steuerelemente STE ein Stellwerk STW vorgesehen, welches Funktionskomponenten der Bahnumgebung BU wie beispielsweise ein erstes Signal SG1, ein zweites Signal SG2 (gemeint sind Lichtsignale), einen ersten Weichenantrieb WA1 einer ersten Weiche W1 oder einen zweiten Weichenantrieb WA2 einer zweiten Weiche W2 als weitere Steuerelemente STE ansteuert. Weiterhin sind ein erster Achszähler AZ1, ein zweiter Achszähler AZ2, ein dritter Achszähler AZ3, ein vierter Achszähler AZ4, ein fünfter Achszähler AZ5 und ein sechster Achszähler AZ6 sowie eine Balise BL vorgesehen. Funktionskomponenten des ersten Gleises GL1 könne auch von einem ersten Controller CRL1 und Funktionskomponenten des zweiten Gleises GL2 auch von einem zweiten Controller CRL2 angesteuert werden. Im Beispiel gemäß Figur 1 sind dies die besagten Achszähler.

Außerdem ist eine Leitzentrale LZ vorgesehen, in der beispielsweise die Einhaltung eines Fahrplans von in der Bahnumgebung BU eingesetzten Fahrzeugen FZ überwacht werden kann. Das Stellwerk STW, die Leitzentrale LZ und das Fahrzeug FZ sind mit Antennen AT ausgestattet, wodurch eine funkbasierte Kommunikation zwischen den genannten Einheiten möglich wird.

Die Rechenumgebung RU, in der das erfindungsgemäße Verfahren abläuft, kann einer gemeinsamen Betrachtung von Figur 1 und Figur 2 entnommen werden. Die zum Einsatz kommenden Recheninstanzen und Funktionskomponenten interagieren durch Schnittstellen S22 untereinander.

Gemäß Figur 2 sind die jeweils Recheninstanzen bildenden Computer näher dargestellt. Bei einem ersten Computer CP1 der Leitzentrale LZ ist ein erster Prozessor PR1 mit einer ersten Speichereinheit SE1 durch eine elfte Schnittstelle S11 verbunden. Bei einem zweiten Computer CP2 eines Dienstleisters DL für Simulationsberechnungen ist ein zweiter Prozessor PR2 mit einer zweiten Speichereinheit SE2 durch eine zwölfte Schnittstelle S12 verbunden. Bei einem dritten Computer CP3 des Stellwerks STW ist ein dritter Prozessor PR3 mit einer dritten Speichereinheit SE3 durch eine 13. Schnittstelle S13 verbunden. Bei einem vierten Computer CP4 einer Projektierungsumgebung PU ist ein vierter Prozessor PR4 mit einer vierten Speichereinheit SE4 durch eine 14. Schnittstelle S14 verbunden. Ist im Rahmen dieser Erfindungsbeschreibung nur von Computern, Prozessoren, Speichereinheiten, Signalen, Weichen, Weichenantrieben, Achszählern oder Schnittstellen S22 die Rede, beziehen sich die Angaben allgemein auf alle der vorstehend im Einzelnen benannten Computer, Prozessoren, Speichereinheiten und weiteren Funktionskomponenten, die verbunden durch die Schnittstellen zur Bildung der Rechenumgebung RU beitragen.

Die genannte Projektierungsumgebung PU kann beispielsweise durch eine Computerinfrastruktur für ein Projektteam zur Verbesserung der Leistung der Bahninfrastruktur BI gebildet werden. Der Dienstleister DL kann durch ein Rechenzentrum gebildet sein, welches Anwendungen der Erstellung von Algorithmen und ihres Trainings unter Anwendung künstlicher Intelligenz sowie Simulationen als Dienstleistung DL anbietet. Diese Leistungen erfordern ein hohes Maß an Rechenkapazität, können alternativ grundsätzlich aber auch in der Projektierungsumgebung PU ausgeführt werden. Durch eine 21. Schnittstelle S21 ist der vierte Prozessor PR4 mit dem zweiten Prozessor PR2 verbunden. Durch eine 22. Schnittstelle S22 ist der vierte Prozessor PR4 mit einem ersten Prozessor PR1 verbunden. Mit durch eine 23. Schnittstelle S23 ist der vierte Prozessor PR4 mit dem dritten Prozessor PR3 verbunden. Durch eine 24. Schnittstelle S24 ist der erste Prozessor PR1 mit dem dritten Prozessor PR3 verbunden. Über die Schnittstellen S22 kann die Arbeit der Projektierungsumgebung PU mit der Arbeit des Dienstleisters DL koordiniert werden. Außerdem lassen sich Daten aus der Leitzentrale LZ über den realen Schienenverkehr sowie aus dem Stellwerk STW über die realen Bedingungen der Bahnumgebung BU übertragen.

Durch eine erste Schnittstelle S1 sind gemäß Figur 1 das Stellwerk STW und das zweite Signal SG2 miteinander verbunden. Durch eine zweite Schnittstelle S2 sind das Stellwerk STW und das erste Signal SG1 miteinander verbunden. Durch eine dritte Schnittstelle S3 sind das Stellwerk STW und der erste Weichenantrieb WA1 miteinander verbunden. Durch eine vierte Schnittstelle S4 sind das Stellwerk STW und der zweite Weichenantrieb WA2 miteinander verbunden. Durch eine fünfte Schnittstelle S5 sind der erste Controller CRL1 und der erste Achszähler AZ1 miteinander verbunden. Durch eine sechste Schnittstelle S6 sind der erste Controller CRL1 und der zweite Achszähler AZ2 miteinander verbunden. Durch eine siebente Schnittstelle S7 sind der erste Controller CRL1 und der dritte Achszähler AZ3 miteinander verbunden. Durch eine achte Schnittstelle S8 sind der zweite Controller CRL2 und der vierte Achszähler AZ4 miteinander verbunden. Durch eine neunte Schnittstelle S9 sind der zweite Controller CRL2 und der fünfte Achszähler AZ5 miteinander verbunden. Durch eine zehnte Schnittstelle S10 sind der zweite Controller CRL2 und der sechste Achszähler AZ6 miteinander verbunden.

In den Figuren 3 und 4 sind Beispiele für Gleispläne GPL dargestellt, wie diese üblicherweise beispielsweise in Papierform erstellt werden. Diese Gleispläne GPL entsprechen einer Darstellung der Bahnumgebung BU gemäß Figur 1 und sind dementsprechend stark vereinfacht. In der Realität werden üblicherweise komplexere Bahnumgebung BU dargestellt.

Während der Gleisplan GPL gemäß Figur 3 eine maßstabgerechte Darstellung beinhaltet, handelt es sich bei dem Gleisplan gemäß Figur 4 um eine schematische Darstellung, der lediglich das Verhältnis der Anordnung der einzelnen Funktionskomponenten untereinander zu entnehmen ist. Die einzelnen Funktionselemente sind mit denselben Bezugszeichen versehen, wie in Figur 1, sodass eine Erläuterung im Einzelnen nicht erforderlich ist. Zum Zwecke des erfindungsgemäßen Transformierens können die Gleispläne GPL gemäß den Figuren 3 und 4 beispielsweise eingescannt werden, sodass digitale Bilddaten zur Verfügung stehen, welche anschließend erfindungsgemäß ausgewertet und verglichen werden können.

Gemäß Figur 5 ist ein Ergebnis dieser Auswertung mittels des erfindungsgemäßen Verfahrens grafisch dargestellt. Hierbei handelt es sich um eine Netzdarstellung mit Knoten KN, die mit Linien LN untereinander verbunden sind, wobei die logischen Zusammenhänge zwischen den einzelnen Funktionskomponenten der Bahnumgebung BU dargestellt sind. Auch gemäß Figur 5 werden dieselben Bezugszeichen wie gemäß Figur 1 verwendet, sodass deren Zuordnung zu der Bahnumgebung BU gemäß Figur 1 ohne weiteres möglich ist.

Die grafische Darstellung enthält einen Graphen der logischen Zusammenhänge, die sich ergeben, wenn das in Figur 1 dargestellte Fahrzeug FZ in Fahrtrichtung FR das Gleis wechselt, also vom ersten Gleis GL1 über das Verbindungsgleis VGL zum zweiten Gleis GL2 fährt. Hierbei werden die erste Weiche W1 und die zweite Weiche W2 derart gestellt, dass ein Wechsel zwischen dem ersten Gleis GL1 und dem zweiten Gleis GL2 möglich ist.

Um den Gleiswechsel des Fahrzeugs FZ vorzubereiten, werden zunächst zeitlich parallel der Gleisabschnitt zwischen dem zweiten Achszähler AZ2 und dem Dritten Achszähler AZ3 sowie dem vierten Achszähler AZ4 und dem fünften Achszähler AZ5 überprüft, ob diese freigefahren sind, d. h., dass in diesen Streckenabschnitten keine Fahrzeuge FZ unterwegs sind. Anschließend werden das erste Signal SG1 und das zweite Signal SG2 parallel auf "Rot" gestellt, sodass eine Weiterfahrt für den Fall, dass die genannten Streckenabschnitte befahren werden, nicht möglich ist. Anschließend wird für die Streckenabschnitte zwischen dem ersten Achszähler AZ1 und dem zweiten Achszähler AZ2 sowie dem fünften Achszähler AZ5 und dem sechsten Achszähler AZ6 parallel geprüft, ob diese freigefahren sind. Ist dies der Fall, werden die erste Weiche W1 und die zweite Weiche W2 parallel derart gestellt, dass das gemäß Figur 1 eingezeichnete Fahrzeug FZ über das Verbindungsgleis VGL vom ersten Gleis GL1 auf das zweite Gleis GL2 wechseln kann. Anschließend wird durch Überwachung des ersten Achszählers AZ1, des zweiten Achszählers AZ2, des fünften Achszählers AZ5 und des sechsten Achszähler AZ6 überwacht, ob das Fahrzeug FZ den vorgegebenen Weg nimmt und nacheinander die durch die letztgenannten Achszähler definierten Streckenabschnitte freifährt. Danach verlässt das Fahrzeug FZ die Bahnumgebung BU auf dem zweiten Gleis GL2.

Hierbei handelt es sich lediglich um ein Beispiel für eine Funktionalität der Bahnumgebung BU. Diese Funktionalität kann, um die Funktion der in den Gleisplänen GPL erkannten Funktionskomponenten zu verifizieren, beispielsweise simuliert werden. Die Simulation kann auch erfolgen, damit die genannten Funktionskomponenten in der realen Bahnumgebung BU gemäß Figur 1 der gemäß Figur 5 dargestellten Logik folgend durch das Stellwerk STW gesteuert werden können. Anders ausgedrückt kann das Modell, welches durch Analyse der Gleispläne GPL gemäß Figur 3 und Figur 4 erstellt wurde, als digitaler Zwilling durch Simulation zunächst auf seine Funktion hin überprüft werden und dann zur Steigerung der Performance einer Steuerung der Bahnumgebung BU im realen Zugverkehr verwendet werden.

Im Folgenden soll das erfindungsgemäße Verfahren beispielhaft, wie im Flussdiagramm gemäß Figur 6 dargestellt, schrittweise erläutert werden. In Figur 3 ist außerdem beispielhaft durch Kästen angedeutet, in welchen Funktionskomponenten und Recheninstanzen gemäß Figur 1 und 2 die einzelnen Schritte durchgeführt werden können. Rechnergestützte Schritte erfolgen in den nicht näher dargestellten Prozessoren. Das Auslesen und Speichern von Daten in die Speichereinheiten ist beispielhaft dargestellt. Soweit hierbei die Schnittstellen S22 gemäß Figur 1 und 2 genutzt werden, sind diese auch in Figur 3 gekennzeichnet.

In einem ersten Schritt 1 erfolgt der Start des Verfahrens (kurz: START).

In einem zweiten Schritt 2 erfolgt ein Scannen von analog vorliegenden Bildinformationen in Form eines Gleisplans GPL (kurz: SCN). Wenn die Informationen bereits digital vorliegen, entfällt der Schritt des Scannens. Allerdings müssen auch dann digitale Bildinformationen dem Verfahren zugänglich gemacht werden.

In einem dritten Schritt 3 erfolgt ein Analysieren der gewonnenen digitalen Bildinformationen (kurz: ANL). Bei der Analyse werden beispielsweise durch die Bildinformationen dargestellte Symbole SBL erkannt und bestimmten Funktionselementen der Bahninfrastruktur BI zugeordnet.

In einem vierten Schritt 4 erfolgt die Berücksichtigung des Bahnkontextes mit Blick auf die erkannten Infrastrukturelemente LET, STE in den vorgenannten Bildinformationen (kurz: CNT). Hierbei können Regeln berücksichtigt werden, die aus der vierten Speichereinheit SE4 übertragen werden, wobei diese den zu berücksichtigenden Kontext definieren.

In einem fünften Schritt 5 erfolgt eine Berücksichtigung der Position der erkannten Infrastrukturelemente LET, STE, wobei hierbei der Gleisplan GPL als Ganzes und die Topologie und/oder Topographie der Infrastrukturelemente LET, STE im Gleisplan GPL zugrunde gelegt werden (kurz: POS). Unter Topologie ist in diesem Zusammenhang das Agieren der einzelnen Infrastrukturelemente LET, STE und deren funktionales Verhältnis zueinander zu verstehen. Hierbei sind logische Funktionszusammenhänge zu berücksichtigen. Unter Topographie ist zu verstehen, in welchem räumlichen Zusammenhang die Infrastrukturelemente LET, STE untereinanderstehen. Diese Information kann zumindest Gleisplänen GPL entnommen werden, die eine maßstabsgerechte Darstellung der Bahninfrastruktur BI beinhalten.

In einem sechsten Schritt 6 erfolgt die Speicherung von Daten der Infrastrukturelemente LET, STE, die erkannt wurden, gemeinsam mit für diese Infrastrukturelemente LET, STE für die in der Bahninfrastruktur BI geltenden funktionalen Zusammenhängen derart, dass die funktionalen Zusammenhänge dem betreffenden Infrastrukturelement LET, STE zugeordnet sind (kurz: SVE). Diese funktionalen Zusammenhänge zwischen den Infrastrukturelementen LET, STE ergeben den funktionalen Kontext und somit einen digitalen Zwilling der Bahninfrastruktur BI.

In einem siebenten Schritt 7 erfolgt ein Simulationsschritt (kurz: SIM). Dieser hat zum Ziel, Grundfunktionen der Bahninfrastruktur BI zu testen, die durch die vorstehenden Schritte als digitaler Zwilling der Bahninfrastruktur BI erstellt wurde. Hierbei können die Kontextinformationen aus der vierten Speichereinheit SE4 verwendet werden, wie oben erwähnt.

In einem achten Schritt 8 erfolgt eine Plausibilisierung des Simulationsergebnisses (kurz: PLS). Aufgrund der Kontextinformationen kann nämlich überprüft werden, ob sich der erstellte digitale Zwilling im Rahmen einer simulierten Betriebssituation hinsichtlich bestimmter Betriebssituationen in der erwarteten Weise verhält. Ist dies der Fall, geht es weiter mit dem neunten Schritt 9. Ist dies nicht der Fall, erfolgt eine Rekursion zum zweiten Schritt 2. Es müssen weitere Planunterlagen oder die verfügbaren Planunterlagen erneut eingescannt werden (um Scanfehler zu vermeiden) oder unter Auslassung dieses Schrittes zumindest die Analyse gemäß dem dritten Schritt 3 wiederholt werden (um Analysefehler zu korrigieren).

In einem neunten Schritt 9 erfolgt eine weitere Simulation, diesmal unter den zugrundeliegenden realen Betriebsverhältnissen der Bahninfrastruktur BI, die durch den digitalen Zwilling beschrieben wird (kurz: SIM). Hierbei können Daten aus der ersten Speichereinheit SE1 und der zweiten Speichereinheit SE2 berücksichtigt werden, die den aktuellen Zugverkehr sowie die aktuellen Statusinformation der einzelnen Infrastrukturelemente LET, STE der Bahninfrastruktur BI betreffen.

In einem zehnten Schritt 10 erfolgt in einem Steuerungsschritt die Steuerung der realen Bahninfrastruktur BI beispielsweise durch das Stellwerk STW oder die Controller CRL1, CRL2. (kurz: CRL). Für diese Steuerung wird das Simulationsergebnis zumindest unterstützend hinzugezogen.

In einem 11. Schritt 11 erfolgt ein Beenden des Verfahrens (kurz: STOP).

### Bezugszeichenliste

- BU: Bahnumgebung
- RU: Rechenumgebung
- FZ: Fahrzeug
- FR: Fahrtrichtung
- GL1: erstes Gleis
- GL2: zweites Gleis
- VGL: Verbindungsgleis
- LET: Leitelement
- STE: Steuerelement
- STW: Stellwerk
- SG1: erstes Signal
- SG2: zweites Signal
- WA1: erster Weichenantrieb
- W1: erste Weiche
- WA2: zweiter Weichenantrieb
- W2: zweite Weiche
- AZ1: erster Achszähler
- AZ2: zweiter Achszähler
- AZ3: dritter Achszähler
- AZ4: vierter Achszähler
- AZ5: fünfter Achszähler
- AZ6: sechster Achszähler
- BL: Balise
- CRL1: erster Controller
- CRL2: zweiter Controller
- LZ: Leitzentrale
- AT: Antennen
- S22: 22. Schnittstelle
- CP1: erster Computer
- PR1: erster Prozessor
- SE1: erste Speichereinheit
- S11: elfte Schnittstelle
- CP2: zweiter Computer
- DL: Dienstleister
- PR2: zweiter Prozessor
- SE2: zweite Speichereinheit
- S12: zwölfte Schnittstelle
- CP3: dritter Computer
- PU: Projektierungsumgebung
- PR3: dritter Prozessor
- SE3: dritte Speichereinheit
- S13: 13. Schnittstelle
- CP4: vierter Computer
- PR4: vierter Prozessor
- SE4: vierte Speichereinheit
- S14: 14. Schnittstelle
- BI: Bahninfrastruktur
- S21: 21. Schnittstelle
- S23: 23. Schnittstelle
- S24: 24. Schnittstelle
- S1: erste Schnittstelle
- S2: zweite Schnittstelle
- S3: dritte Schnittstelle
- S4: vierte Schnittstelle
- S5: fünfte Schnittstelle
- S6: sechste Schnittstelle
- S7: siebente Schnittstelle
- S8: achte Schnittstelle
- S9: neunte Schnittstelle
- S10: zehnte Schnittstelle
- GPL: Gleisplan
- KN: Knoten
- LN: Linien
- SBL: Symbole
- LET, STE: Infrastrukturelement

## Patentansprüche

1. Verfahren zum Transformieren eines als Bildinformation vorliegenden Gleisplans (GPL) einer Bahninfrastruktur (BI), bei dem der Gleisplan (GPL) rechnergestützt erfasst und analysiert wird, **dadurch gekennzeichnet, dass**
a) bei der Analyse rechnergestützt Symbole (SBL) in dem Gleisplan (GPL) als Infrastrukturelemente (LET, STE) erkannt werden,
b) bei der Analyse erkannte Symbole (SBL) rechnergestützt in den Kontext der Bahninfrastruktur (BI) gesetzt werden,
c) als Ergebnis des Transformierens Daten der Infrastrukturelemente (LET, STE), die erkannt wurden, gespeichert werden und für diese Infrastrukturelemente (LET, STE) für die in der Bahninfrastruktur (BI) geltende funktionale Zusammenhänge Daten dieser funktionalen Zusammenhänge derart gespeichert werden, dass die funktionalen Zusammenhänge dem betreffenden Infrastrukturelement (LET, STE) zugeordnet sind.

2. Verfahren nach Anspruch 1, **dadurch gekennzeichnet, dass**
d)
bei der Analyse auf gespeicherte Daten von Regeln für die Funktion und/oder Interaktion der Infrastrukturelemente (LET, STE) zugegriffen wird,
e)
bei der Erstellung der Daten der funktionalen Zusammenhänge diese Regeln berücksichtigt werden.

3. Verfahren nach Anspruch 1 oder 2, **dadurch gekennzeichnet, dass**
f)
von erkannten Infrastrukturelementen (LET, STE) deren Position im Gleisplan (GPL) bestimmt wird,
g)
Daten der Position derart gespeichert werden, dass die Position dem betreffenden Infrastrukturelement (LET, STE) zugeordnet ist.

4. Verfahren nach einem der vorhergehenden Ansprüche, **dadurch gekennzeichnet, dass** das Erkennen von Symbolen (SBL) in einer Vielzahl von Gleisplänen (GPL) unter Anwendung eines maschinellen Lernens trainiert wird.

5. Verfahren nach einem der vorhergehenden Ansprüche, **dadurch gekennzeichnet, dass**
h)
die Schritte a), b) und c) gemäß Anspruch 1 auf mehrere Gleispläne (GPL) derselben Bahninfrastruktur (BI) angewendet werden,
i)
die Ergebnisse des Transformierens derart miteinander verglichen werden, dass in Gleisplänen (GPL) Infrastrukturelemente (LET, STE) identifiziert werden, die in der Bahninfrastruktur (BI) ein und dasselbe Infrastrukturelement (LET, STE) bezeichnen.

6. Verfahren nach Anspruch 5, **dadurch gekennzeichnet, dass**
j)
eine auf eine Inkonsistenz hinweisende Nachricht erzeugt und ausgegeben wird, wenn ein Infrastrukturelement (LET, STE) nicht in allen Gleisplänen (GPL) identifiziert werden kann,
k)
eine das betreffende Infrastrukturelement (LET, STE) bezeichnende Nachricht erzeugt wird.

7. Verfahren nach einem der vorhergehenden Ansprüche 2 bis 6, **dadurch gekennzeichnet, dass** Funktionen der Bahninfrastruktur (BI) simuliert werden, wobei
l)
die Daten der erkannten Infrastrukturelemente (LET, STE) bei dem Simulieren verwendet werden,
m)
die Daten der funktionalen Zusammenhänge bei dem Simulieren berücksichtigt werden,
n)
Daten eines Simulationsergebnisses erzeugt werden.

8. Verfahren nach Anspruch 7, **dadurch gekennzeichnet, dass** die Daten des Simulationsergebnisses zum Steuern der Bahninfrastruktur (BI) verwendet werden.

9. Verfahren nach Anspruch 7, **dadurch gekennzeichnet, dass** die Daten des Simulationsergebnisses verwendet werden, um zu überprüfen, ob Regeln für die Funktion und/oder Interaktion der Infrastrukturelemente (LET, STE) verletzt werden.

10. Computerprogrammprodukt zum Simulieren, das zum Simulieren eines Betriebsverhaltens von Infrastrukturelementen (LET, STE) einer Bahninfrastruktur (BI) eingerichtet ist, **dadurch gekennzeichnet, dass** das Computerprogrammprodukt eine Datenschnittstelle zum Einlesen eines gemäß einem der voranstehenden Ansprüche erzeugten Ergebnisses des Transformierens eines als Bildinformation vorliegenden Gleisplans (GPL) der Bahninfrastruktur (BI) aufweist.

11. Computerprogrammprodukt nach Anspruch 10, **dadurch gekennzeichnet, dass** das Computerprogrammprodukt dazu eingerichtet ist, Funktionen der Bahninfrastruktur (BI) gemäß Anspruch 7 zu simulieren.

12. Computerprogrammprodukt, enthaltend Programmbefehle, die durch eine Rechenumgebung (RU) ausführbar sind, derart, dass zumindest die Schritte a), b) und c) des Verfahrens nach einem der Ansprüche 1 - 9 ausgeführt werden.

13. Computerlesbares Speichermedium, enthaltend Daten, welche als Datensätze vom Speichermedium gespeichert werden, derart, dass die Datensätze das Computerprogrammprodukt nach einem der Ansprüche 10 bis 12 ausführbar machen.
